# EUROPÄISCHE PATENTSCHRIFT

(11) **EP 0 631 917 B1**
(45) Veröffentlichungstag und Bekanntmachung des Hinweises auf die Patenterteilung: **02.09.1998**
(21) Anmeldenummer: 94890109.5
(22) Anmeldetag: 27.06.1994
(51) Int. Cl.: B61D 3/10, B61D 1/06, B61F 3/12

(54) **Schienenfahrzeug**
Railway vehicle
Véhicule ferroviaire

(30) Priorität: 01.07.1993 AT 1300/93
(43) Veröffentlichungstag der Anmeldung: 04.01.1995
(73) Patentinhaber: Siemens SGP Verkehrstechnik GmbH, 1110 Wien (AT)
(72) Erfinder: Kerbler, Helmuth, A-2351 Wiener Neudorf (AT); Krainz, Bruno, Dipl.-Ing., A-2340 Mödling (AT)
(74) Vertreter: Matschnig, Franz, Dipl.-Ing.

(56) Entgegenhaltungen:
- EP-A- 0 616 936
- DE-A- 2 804 826
- DE-B- 1 180 392
- DE-B- 1 246 791
- RAILWAY GAZETTE INTERNATIONAL, Bd.145, Nr.12, Dezember 1989, SUTTON, GB Seiten 871 - 875, XP000072140

## Beschreibung

Die Erfindung betrifft ein Schienenfahrzeug mit zumindest zwei miteinander verbundenen Wagen, wobei zumindest ein Wagen zumindest ein Laufwerk aufweist und die einander zugekehrten Enden der Wagen von einem Zwischenwagen mit zumindest einem Laufwerk getragen und mit diesem Zwischenwagen verbunden sind.

Solche Schienenfahrzeuge sind als Garnituren miteinander verbundener Wagen bekannt und z. B. als Eisenbahn, Straßenbahn, Untergrundbahn, etc. in Betrieb. Um möglichst viel Raum zur Beförderung der Fahrgäste zu schaffen ohne großen konstruktiven Aufwand, wurden die Wagen der Garnituren möglichst lang und breit gebaut. Solche Garnituren erfordern allerdings entweder im wesentlichen geradlinige Bahnsteige oder es verbleibt zwischen dem Wagen und der Bahnsteigkante ein großer Zwischenraum, der das Ein- und Aussteigen erschwert und sogar gefährlich macht oder durch zusätzliche und damit aufwendige Maßnahmen, wie etwa ausfahrbare Tritte, überbrückt werden muß. Da bestehende Bahnhöfe häufig keine geradlinig angelegten Bahnsteige aufweisen, darf die Breite von langen Wagen nicht zu groß sein, damit die Einschränkungslinie nicht überschritten wird. Damit ist die mögliche Fahrgastzahl pro Garnitur limitiert, wobei auch eine Begrenzung durch die maximal mögliche Länge der Garnitur zu berücksichtigen ist.

Aus der DE-A-2 804 826 ist ein Triebwagenzug bekannt, der einen möglichst kleinen Tunnelquerschnitt erfordert und darüberhinaus optimal wartungs- und reparaturfreundlich ist. Dabei besteht der Triebwagenzug aus Fahrgastzellen und dazwischen angeordneten Laufwerken welche Gerätecontainer mit den Antriebseinrichtungen tragen. Durch die Trennung der Antriebseinheiten von den Fahrgastzellen können letztere kleiner gebaut werden, ohne daß das Volumen der Transportkapazität reduziert werden muß.

Es wurde auch versucht, die Beförderungskapazität dadurch anzuheben, daß die Wagen als Doppelstockwagen ausgeführt wurden. Mit dieser Lösung ist jedoch der Nachteil verbunden, daß in solchen Wagen kein Platz für die Aggregate des Antriebssystems vorhanden ist und diese daher in einem eigenen Wagen zusammengefaßt werden müssen, der nicht mehr zur Gänze für die Personenbeförderung zur Verfügung steht. Für die Personenbeförderung fällt aber bei Doppelstockwagen auch der Bereich für die Treppen zu den verschiedenen Ebenen des Wagens weg. Weiters ergibt diese Konstruktionsvariante eine sehr ungünstige Verteilung des Gewichts, da das Hauptgewicht der Traktionsausrüstung von nur einem Wagen getragen ist und dies zu einer Überschreitung der zulässigen Achslast führt.

Weiters ist aus der EP-A1-0 616 936, mit Priorität vom 25. 03. 93, ein Gliederzug mit zwei oder mehreren mit Rädern versehenen, zweiachsigen Wageneinheiten bekannt, bei dem zumindest zwischen zwei Wageneinheiten eine räderlose Transporteinheit angeordnet ist. Dadurch wird ein Gliederzug realisiert, der optimal an unterschiedliche Einsatz- und Betriebsbedingungen anpaßbar ist und insbesondere bei geringem Fahrzeuggewicht eine hohe Transportkapazität aufweist. Die EP-A1-0 616 936 stellt somit für die darin benannten Vertragsstaaten Österreich, Schweiz, Deutschland, Spanien, Frankreich, Italien und Liechtenstein ein älteres Recht nach Art. 54(3) EPÜ dar, demgegenüber das Schutzbegehren für diese Vertragsstaaten eingeschränkt wurde und gesonderte Patentansprüche für diese Vertragsstaaten eingereicht wurden.

Die erste Aufgabe der vorliegenden Erfindung besteht darin, eine verbesserte Konstruktion für ein Schienenfahrzeug mit den eingangs angegebenen Merkmalen anzugeben, mit der bei bestmöglicher Anpassung an die bestehenden Bahnhofsanlagen eine Erhöhung der Fahrgastzahl pro Garnitur erzielt werden kann, wobei der für ein sicheres Ein- und Aussteigen notwendige Mindestabstand zwischen Wagen und Bahnsteigkante auf möglichst einfache Weise gewährleistet wird. Darüberhinaus soll das Gewicht der Garnitur so gleichmäßig wie möglich verteilt sein.

Diese Aufgabe wird für ein Schienenfahrzeug wie eingangs beschrieben erfindungsgemäß dadurch gelöst, daß zumindest einer der Wagen als Doppelstockwagen ausgeführt und zumindest einer der an den Doppelstockwagen anschließenden Zwischenwagen mit zumindest einer Treppe zu einer der Ebenen des anschließenden Doppelstockwagens versehen ist.

Diese Konstruktion bietet die Möglichkeit eine Zugsgarnitur zusammenzustellen, deren einzelne Wagen trotz großen Platzangebotes kürzer gehalten sein können und damit selbst bei Vorhandensein enger Gleisbögen weitaus breiter ausgeführt sein können, ohne die Einschränkungslinie zu überragen. Durch die größere Breite kann einerseits die Fahrgastzahl weiter erhöht oder der Komfort durch breitere Sitzplätze erhöht werden. Der Abstand vom Wagen zur Bahnsteigkante ist wesentlich geringer als bei herkömmlichen langen Wagen, sodaß bei großer Sicherheit für den Fahrgast beim Ein- und Aussteigen zusätzliche Einrichtungen zur Überbrückung des Abstandes vermieden werden können. Vorzugsweise sind dabei auch die Wagen am Ende der Garnitur als Doppelstockwagen ausgebildet. Dabei kann im Bereich oberhalb des herkömmlichen Drehgestelles oder Laufwerkes ein Einstieg vorgesehen sein, der höher liegt als die übrigen Einstiege desselben oder anderer Wagen, und es führen vom höherliegenden Einstieg Stiegen in die übereinanderliegenden Ebenen des Wagens am Ende der Garnitur. Damit geht nur wenig Platz für Auf- und Abgänge in den Wagen selbst verloren, sondern dieser steht voll und ganz für die Fahrgäste zur Verfügung. Vorzugsweise weisen zumindest einige der übrigen Wagen ebenfalls Einstiege lediglich in einer Höhe auf.

Weitere Vorteile ergeben sich dadurch, daß in zumindest einem, mit einem Wagen an einem Ende des Schienenfahrzeugs verbundenen Zwischenwagen eine Treppe von der unteren Ebene dieses Wagens zur oberen Ebene des anschließenden Wagens vorgesehen ist. Vorteilhafterweise ist dabei unterhalb der zumindest einen Treppe zumindest eine Motor-Getriebe-Einheit eines herkömmlichen Achsantriebes angeordnet. Der für den Einbau der Antriebseinrichtungen nötige Platz geht dadurch nicht für die Nutzung zum Personen- oder Gütertransport verloren.

Wenn zwischen den zumindest je ein Laufwerk aufweisenden Wagen am Beginn und Ende des Schienenfahrzeugs zumindest zwei Zwischenwagen vorgesehen sind, zwischen welchen je ein Wagen ohne eigenes Laufwerk vorgesehen ist, ist eine modulare Bauweise mit einer Anpassung der Länge der Garnitur an die gewünschten Betriebsbedingungen und die geforderten Fahrgastzahlen unter Beibehaltung der oben angeführten Vorteile möglich.

Wenn gemäß einer Weiterbildung der Erfindung die Zwischenwagen mit einem Portalfahrwerk, insbesondere mit einer unteren Querverbindung zwischen den beiden Seiten des Laufwerks, versehen sind, ergibt sich eine stabile und sichere Konstruktion, die gleichzeitig die nötige Relativbewegung der einzelnen Wagen zur Gewährleistung der Kurvengängigkeit gestattet. Darüberhinaus bietet diese Merkmal den Vorteil, daß der Innenraum des Zwischenwagens weitestgehend zur Nutzung, insbesondere zur Fahrgast- oder Güterbeförderung bzw. der Unterbringung von für den Betrieb des Schienenfahrzeugs notwendigen Aggregaten, zur Verfügung steht.

Ein besonders einfacher und stabiler Aufbau ergibt sich dann, wenn das Laufwerk des Zwischenwagens direkt in den tragenden Aufbau des Zwischenwagens integriert ist. Beispielsweise können Seitenteile des Laufwerkrahmens hochgezogen und in Höhe des Daches des Schienenfahrzeuges über einen Querträger miteinander verbunden sein. Die Seitenteile und der Querträger können auch einstückig ausgeführt sein.

Die Abstützung des tragenden Aufbaus der Zwischenwagen über Sekundärfederelemente, vorzugsweise über Luftfederelemente, vorzugsweise mit zugeordneten Dämpfungseinrichtungen, auf dein Laufwerk des Zwischenwagens dient einerseits zur Erhöhung des Komforts, weiters zur Erzielung einer gleichmäßigen Verteilung der Achslasten und bieten auch die Möglichkeit einer Niveauregulierung der einzelnen Zwischen- und damit auch der von diesen getragenen Wagen. Schließlich ergibt sich dadurch auch eine Lärmentkoppelung zwischen den Zwischenwagen und den von ihnen getragenen Wagen.

Weitere Vorteile und eine Erhöhung des Komforts ergeben sich, wenn die dem jeweiligen Zwischenwagen zugekehrten Enden der Wagen über den eigentlichen Wagenkasten hinausragende Träger aufweisen, welche Träger vorzugsweise über separate Federn, allenfalls mit zugeordneten Dämpfungseinrichtungen, am Zwischenwagen aufgehängt sind, und vorteilhafterweise die separaten Federn, allenfalls auch die zugeordneten Dämpfungseinrichtungen, jeder Fahrzeugseite über einen Balancier mit dem Zwischenwagen verbunden sind.

Wenn gemäß einer Weiterbildung der Erfindung zumindest die Räder des Laufwerks eines der Zwischenwagen durch zumindest eine im Zwischenwagen angeordnete Motor-Getriebe-Einheit angetrieben sind, steht in vorteilhafter Weise in den anderen Wagen der gesamte Platz für die Beförderung der Fahrgäste zur Verfügung und bei mehreren Zwischenwagen ergibt sich eine sehr gleichmäßige Verteilung des Gesamtgewichts des kompletten Schienenfahrzeugs über dessen Länge. Auch können alle Aggregate gegenüber dem Einbau in zur Personenbeförderung bestimmten Wagen leicht zugänglich gehalten werden, was die Wartung und Reparatur vereinfacht.

Aufgrund nicht notwendiger Radachsen, wenn die Räder zumindest eines Zwischenwagens Losräder und von seitlich im Zwischenwagen angeordneten, vorzugsweise stehend angeordneten, Motor-Getriebe-Einheiten angetrieben sind, läßt sich ein besonders tiefliegender Boden der Zwischenwagen, d.h. eine Niederflur-Ausführung, erzielen. Dies ist insbesondere in Verbindung mit den fahrgestellosen Wagen zur Personenbeförderung von Bedeutung, da sich ein Schienenfahrzeug mit durchgehend niedrigem Bodenniveau verwirklichen läßt.

Eine zusätzliche Vergrößerung der oberhalb der Räder zur Verfügung stehenden nutzbaren Innenraumbreite ergibt sich, wenn die Räder zumindest eines der Zwischenwagen Losräder und von Radnabenmotoren angetrieben sind.

Eine relativ einfache und damit auch wirtschaftliche Variante der Erfindung ergibt sich gemäß einer weiteren Ausbildung der Erfindung, wenn die an den Enden des Schienenfahrzeugs befindlichen Wagen herkömmliche Laufwerke, vorzugsweise mit antriebslosen Rädern, aufweisen.

Wesentliche Vorteile bezüglich des für die Fahrgastbeförderung in den Wagen zur Verfügung stehenden Platzangebots und der Zugänglichkeit der Betriebseinrichtungen für Reparatur und Wartung bietet es, wenn auf zumindest einem der Zwischenwagen ein Stromabnehmer angebracht und in demselben Zwischenwagen zumindest der Hochspannungs- und Transformatorteil des Antriebssystems eingebaut ist.

In der nachfolgenden Beschreibung soll die Erfindung anhand eines bevorzugten Ausführungsbeispiels unter Bezugnahme auf die beigefügten Zeichnungen näher erläutert werden.

Dabei zeigt die Fig. 1 eine schematische Seitenansicht eines erfindungsgemäßen Schienenfahrzeugs, Fig. 2 einen Zwischenwagen in vergrößerter, schematischer Darstellung und Fig. 3 eine weitere Ausführungsform eines Zwischenwagens, ebenfalls in vergrößerter, schematischer Darstellung.

Das in Fig. 1 dargestellt Schienenfahrzeug ist in Längsrichtung bezüglich seiner Mitte symmetrisch aufgebaut, was den Vorteil hat, daß für den vorderen und hinteren Bereich gleichartige Wagen verwendet werden können. Dabei wird die Mitte des Schienenfahrzeugs durch einen Zwischenwagen 1 gebildet, der mit einem Stromabnehmer 2 versehen ist und in dem darüberhinaus der Hochspannungs- und Transformatorteil 3 des Antriebssystems des Schienenfahrzeugs untergebracht ist. Die Räder 4 des Fahrgestelles des Zwischenwagens 1, welches Fahrgestell auch ein Drehgestell sein kann, sind von einer im Zwischenwagen 1 befindlichen Motor-Getriebe-Einheit 5 angetrieben.

Direkt anschließend an den Zwischenwagen 1, der zur Beförderung von Personen oder auch Gütern nicht zur Verfügung steht, ist an jeder Seite je ein Wagen 6 vorgesehen, der Platz zur Aufnahme von Fahrgästen oder Transportgut aufweist und natürlich auch die notwendigen Ein- und Ausstiege aufweist. Sind diese Wagen 6 als Doppelstockwagen ausgeführt, so ist im Wagen 6 zumindest eine Treppe 6c als Verbindung zwischen den zwei übereinanderliegenden Fahrgasträumen 6a und 6b vorhanden. Eine Ein- und Ausstiegsmöglichkeit ist dabei nur für den unteren Fahrgastraum 6b in Form von Türen 7 beliebiger Ausführung vorhanden. Im Bereich der Türen 7 sind vorzugsweise Stehplätze vorgesehen, während im übrigen Bereich der Wagen 6 Sitz- und/oder Stehplätze in prinzipiell beliebiger Anordnung und Anzahl vorgesehen sind. Weiters kann in den Wagen 6 selbstverständlich auch Platz für die Anordnung von Klima-. Heiz-, Schalt- oder ähnlichen Aggregaten 8 vorgesehen sein.

Von der Mitte des Schienenfahrzeuges zu seinen Enden fortschreitend ist unmittelbar anschließend an jeden Wagen 6 wiederum je ein Zwischenwagen 9 vorgesehen. Vorzugsweise sind auch die Räder 4 dieser Zwischenwagen 9 von Motor-Getriebe-Einheiten 5 angetrieben, die in den Zwischenwagen 9 selbst angeordnet sind. Innerhalb der Zwischenwagen 9 ist eine Stiege 10 zur Verbindung des oberen Fahrgastraumes 6a der Wagen 6 mit weiter zu den Enden des Schienenfahrzeuges gelegenen Wagen 11 vorgesehen. Der Platz unterhalb der Stiegen 10 kann zur Unterbringung der Motor-Getriebe-Einheiten 5 ausgenützt werden, sodaß konventionelle Konstruktionen herkömmlicher Achsantriebe für letztere einsetzbar sind, bei welchen der Motor und/oder das Getriebe zwischen den Rädern der gegenüberliegenden Wagenseiten angeordnet sind. Auch die allenfalls vorgesehenen Achsen 4a zwischen den Rädern 4 auf gegenüberliegenden Wagenseiten können ohne Platzprobleme unter den Stiegen 10 hindurchgeführt werden. Damit ist aber der Einsatz konstruktiv einfacher und bewährter Einheiten 5 möglich. Da weiters für Stiegenübergänge nicht eine derart große Innenraumbreite der Zwischenwagen 9 erforderlich ist, können alternativ zu den in Fig. 1 schematisch dargestellten kleinen Rädern 4 auch normal große Räder eingebaut sein, was die Konstruktion nochmals aufgrund der Verwendung herkömmlicher Elemente vereinfacht. Darüberhinaus sind größere Räder auch in bezug auf den Komfort vorteilhafter als kleine Räder.

Die direkt an die Zwischenwagen 9 anschließenden und unmittelbar an den Enden des Schienenfahrzeuges gelegenen Wagen 11 bieten wiederum Platz für die Beförderung von Fahrgästen oder Gütern und beherbergen darüberhinaus die Führerstände 12 sowie vorzugsweise auch die notwendigen E-Transaktionseinrichtungen, wie beispielsweise die Umrichter 13. Die Räder 14 der Wagen 11 sind vorzugsweise nicht angetrieben und in einem Laufdrehgestell gelagert. Obwohl selbstverständlich alle Ein- und Ausstiege des Schienenfahrzeuges in der selben Höhe sein könnten, ist vorzugsweise vorgesehen daß in an sich bekannter Weise zumindest bei den Wagen 11 Türen auf verschiedenen Niveaus vorhanden sind. In baulich einfacher Weise kann dazu im Bereich des Laufdrehgestelles mit den Rädern 14 eine wiederum beliebig ausgeführte Tür 15 vorgesehen sein, die höher liegt als eine am anderen Ende des Wagens 11, das zu dem Zwischenwagen 9 zugewandt ist, gelegene Tür 7.

Der Innenraum der Wagen 11 weist drei Ebenen 11a, 11b und 11c in unterschiedlichen Höhen auf, die miteinander über Stiegen 16, 17 in Verbindung stehen. Vom Bereich der Türen 7, die wie bereits erwähnt direkt auf die tiefstliegende Ebene 11 a des Wagens 11 führen, gelangt man über die Stiegen 17 auf die mittlere Ebene 11b, auf welcher sich auch vorzugsweise die Türen 15 befinden. Vom Bereich dieser Türen 15 führen dann die Stiegen 16 auf die oberste Ebene 11c des Wagens 11. Darüberhinaus ist noch vorgesehen, daß durch die Zwischenwagen 9 hindurch der Zugang zum oberen Fahrgastraum 6a der Wagen 6 über die bereits erwähnten Stiegen 10 ermöglicht ist. Schließlich kann auch aus Sicherheitsgründen ein Notübergang 18 durch die Zwischenwagen 9 hindurch von den oberen Fahrgasträumen 6a der Wagen 6 zur obersten Ebene 11c der Wagen 11 vorbereitet sein, der in Notfällen ausgefahren, heruntergeklappt oder auf ähnliche Weise in den Zwischenwagen 9 eingerichtet wird.

In Fig. 2 ist in schematischer Weise dargestellt, daß und auf welche bevorzugte Weise die einander zugekehrten Enden der Wagen 6 bzw. 6 und 11 von den Zwischenwagen 1 bzw. 9 getragen und nur mit diesen verbunden ist. Dazu ist beispielhaft ein Zwischenwagen 9 gezeigt, der links mit einem Wagen 11 und rechts mit einem Wagen 6 in Verbindung steht. Bezüglich der Motor-Getriebe-Einheit 5 ist gegenüber der für die Fig. 1 beschriebenen Variante eine Alternative dazu dargestellt, bei welcher diese Einheiten 5 oberhalb der von ihr angetriebenen Räder 4 angeordnet sind. Dabei ist es vorteilhaft, wenn die Räder 4 einen relativ kleinen Durchmesser aufweisen. Vorzugsweise sind in diesem Fall Losräder vorgesehen, wobei keinerlei Verbindung zwischen den Rädern 4 einander gegenüberliegender Wagenseiten besteht. Anstelle der dargestellten seitlich stehend angeordneten Motor-Getriebe-Einheiten 5 wäre auch der Einsatz von Radnabenmotoren für die Räder 4 denkbar. Die Zwischenwagen 1 und/oder 9 können je nach Stabilitäts- und Platzansprüchen mit einem Portalfahrwerk mit oder ohne untere Querverbindung zwischen den beiden Seiten des Laufwerkes oder Drehgetelles ausgestattet sein, wobei die letztere Variante die Möglichkeit der besonders tiefen Anordnung des Wagenbodens gestattet. Da die von den Zwischenwagen 1, 9 getragenen Wagen 6 und die Wagen 11, letztere nur ausgenommen des Bereiches der Räder 14, keine eigenen Fahrwerke benötigen, kann deren Wagenboden sehr tief gelegt werden. Dies ermöglicht ein durchgehend tiefes Bodenniveau über im wesentlichen die gesamte Länge des erfindungsgemäßen Schienenfahrzeuges in Art eines Niederflurzuges.

Zur Verbindung der Wagen 6 und 11 mit dem Zwischenwagen 9 weisen die tragenden Strukturen der Wagen 6 und 11 je einen über den eigentlichen Wagenkasten hinausragenden Träger 19 bzw. 20 zu beiden Seiten der Länsmittelebene der Wagen auf. Diese Träger 19 bzw. 20 sind entweder getrennt voneinander, vorzugsweise jedoch wie dargestellt über einen Balancier 21 am Portal des Zwischenwagens 6 aufgehängt. Diese Aufhängung erfolgt vorteilhafterweise unter Zwischenschaltung von Federelementen 22, welche die Sekundärfederung bewerkstelligen, wobei jedem Federelement 22 vorzugsweise ein Dämpfungselement 23 zugeordnet ist. Auch der Balancier 21 selbst ist in seinen Bewegungen vorteilhafterweise von einem Dämpfungselement 24 beeinflußt. Dieses Dämpfüngselement 24 ist an einem Ende mit dem Balancier 21 außerhalb seines Anbringungs- und gleichzeitig Drehpunktes am Zwischenwagen 1, 9 und an seinem anderen Ende am Zwischenwagen 1, 9 selbst angelenkt.

Die Primärfederung der Räder 4 der Zwischenwagen 1, 9 wird auf herkömmliche Weise über Feder-Dämpfungs-Elemente 25 verwirklicht. Auf ebenso herkömmliche Weise sind Lenkanordnungen 26 vorgesehen, die die miteinander verbundenen Wagen zur Übertragung der Antriebs- und Bremskräfte in Längs- und vorteilhafterweise auch in Querrichtung koppelt, aber trotzdem ein Verschwenken der Wagen zueinander zur Erzielung der notwendigen Kurvengängigkeit des Schienenfahrzeuges zulassen. Darüberhinaus können bei den Zwischenwagen 9 mit Durchgängen für Personen Faltenbälge 27 vorgesehen sein.

Der Zwischenwagen 9 der Fig. 3, in der gleiche Teile wie in Fig. 2 mit gleichen Bezugszahlen bezeichnet sind, ist mit einem Laufwerk ausgerüstet, bei dem die Räder 4 entgegengesetzter Wagenseiten über Radachsen 4a in Verbindung stehen. Der Antrieb der Räder 4 erfolgt über einen herkömmlichen Achsantrieb 5. Die Radachsen 4a sind unter Zwischenschaltung der Primärfederung 25 in einem Tragrahmen 28 gelagert. Der Balancier 21 ist bei dieser Variante an Seitenteilen 30 schwenkbar gefestigt, die über Luftfedern 31 als Sekundärfederung am Tragrahmen 28 des Laufwerkes des Zwischenwagens 9 abgestützt sind. Damit ist auch eine Niveauregelung für die einzelnen Wagen 6, 11 über die Sekundärfedereinrichtungen möglich. Vorzugsweise sind dieser Sekundärfederung 31 auch Dämpfungselemente zugeordnet.

Durch Hochziehen von Seitenteilen 29 des Tragrahmens 28 oder von Seitenteilen 30 und Verbinden dieser Bauteile in Höhe des Daches des Zwischenwagens 9 ist wiederum eine Art von Portal oberhalb des Tragrahmens 28 verwirklicht. Der Raum innerhalb des Portals steht als Durchgang zwischen den einzelnen Wagen 6, 11, in dem auch die Treppen 10 vorgesehen sind, zur Verfügung. Ein gleichartiger Aufbau kann selbstverständlich auch für den Zwischenwagen 1 vorgesehen sein, wo innerhalb des Portals beispielsweise der Hochspannungs- und Transformatorteil 3 des Antriebssystems angeordnet ist.

## Patentansprüche

1. Schienenfahrzeug mit zumindest zwei miteinander verbundenen Wagen (6, 11), wobei zumindest ein Wagen (11) zumindest ein Laufwerk aufweist und die einander zugekehrten Enden der Wagen (6, 11) von einem Zwischenwagen (1, 9) mit zumindest einem Laufwerk getragen und mit diesem Zwischenwagen (1, 9) verbunden sind, wobei zumindest einer der Wagen (6, 11) als Doppelstockwagen ausgeführt und zumindest einer der an den Doppelstockwagen anschließenden Zwischenwagen (9) mit zumindest einer Treppe (10) zu einer der Ebenen (6a, 6b, 11a, 11b) des anschließenden Doppelstockwagens (6, 11) versehen ist, und wobei die Zwischenwagen (1, 9) mit einem Portalfahrwerk, insbesondere mit einer unteren Querverbindung zwischen den beiden Seiten des Laufwerks, versehen sind.

2. Schienenfahrzeug nach Anspruch 1, dadurch gekennzeichnet, daß das Laufwerk des Zwischenwagens (1, 9) direkt in den tragenden Aufbau des Zwischenwagens (1, 9) integriert ist.

3. Schienenfahrzeug nach Anspruch 1 oder 2, dadurch gekennzeichnet, daß der tragende Aufbau der Zwischenwagen (1, 9) über Sekundärfederelemente (31), vorzugsweise Luftfederelemente, vorzugsweise mit zugeordneten Dämpfungseinrichtungen, auf dem Laufwerk des Zwischenwagens (1, 9) abgestützt ist.

4. Schienenfahrzeug nach Anspruch 1 bis 3, dadurch gekennzeichnet, daß die dem jeweiligen Zwischenwagen (1, 9) zugekehrten Enden der Wagen (6, 11) über den eigentlichen Wagenkasten hinausragende Träger (19, 20) aufweisen und diese Träger vorzugsweise über separate Federn (22), allenfalls mit zugeordneten Dämpfungseinrichtungen (23), am Zwischenwagen (1, 9) aufgehängt sind.

5. Schienenfahrzeug nach Anspruch 1 bis 4, dadurch gekennzeichnet, daß die dem jeweiligen Zwischenwagen (1, 9) zugekehrten Enden der Wagen (6, 11) über den eigentlichen Wagenkasten hinausragende Träger (19, 20) aufweisen und diese Träger vorzugsweise über separate Federn (22), allenfalls mit zugeordneten Dämpfungseinrichtungen (23), am Zwischenwagen (1, 9) abgestützt sind.

6. Schienenfahrzeug nach Anspruch 4 oder 5, dadurch gekennzeichnet, daß die separaten Federn (22), allenfalls auch die zugeordneten Dämpfungseinrichtungen (23), jeder Fahrzeugseite über einen Balancier (21) mit dem Zwischenwagen (1, 9) verbunden sind.

7. Schienenfahrzeug nach einem der vorangegangenen Ansprüche, dadurch gekennzeichnet, daß die angetriebenen Räder (4) zumindest eines der Zwischenwagen (1, 9) Losräder und von seitlich im Zwischenwagen (1, 9) angeordneten, vorzugsweise stehend angeordneten, Motor-Getriebe-Einheiten (5) angetrieben sind.

8. Schienenfahrzeug nach einem der vorangegangenen Ansprüche, dadurch gekennzeichnet, daß die angetriebenen Räder (4) zumindest eines der Zwischenwagen (1, 9) Losräder und von Radnabenmotoren angetrieben sind.

## Claims

1. Rail vehicle having at least two mutually connected wagons (6, 11), wherein at least one wagon (11) comprises at least one set of running gear and the mutually facing ends of the wagons (6, 11) are borne by an intermediate wagon (1, 9) with at least one set of running gear and are connected to this intermediate wagon (1, 9), wherein at least one of the wagons (6, 11) is formed as a two-storey wagon and at least one of the intermediate wagons (9) adjoining the two storey wagon is provided with at least one staircase (10) to one of the levels (6a, 6b, 11a, 11b) of the adjoining two-storey wagon (6, 11), and wherein the intermediate wagons (1, 9) are provided with a portal travelling gear, in particular with a lower transverse connection between the two sides of the running gear.

2. Rail vehicle according to claim 1, characterised in that the running gear of the intermediate wagon (1, 9) is integrated directly into the bearing structure of the intermediate wagon (1, 9).

3. Rail vehicle according to claim 1 or 2, characterised in that the bearing structure of the intermediate wagon (1, 9) is supported by secondary spring elements (31), preferably pneumatic spring elements, preferably with associated damping devices, on the running gear of the intermediate wagon (1, 9).

4. Rail vehicle according to claims 1 to 3, characterised in that the ends of the wagons (6, 11), facing the respective intermediate wagon (1, 9) comprise carriers (19, 20) protruding over the actual wagon body and these carriers are preferably suspended on the intermediate wagon (1, 9) by means of separate springs (22), if necessary with associated damping devices (23).

5. Rail vehicle according to claims 1 to 4, characterised in that the ends of the wagons (6, 11), facing the respective intermediate wagon (1, 9) comprise carriers (19, 20) protruding over the actual wagon body and these carriers are preferably supported on the intermediate wagon (1, 9) by means of separate springs (22), if necessary with associated damping devices (23).

6. Rail vehicle according to claim 4 or 5, characterised in that the separate springs (22), and also if necessary the associated damping devices (23), on each side of the vehicle are connected to the intermediate wagon (1, 9) by means of a balancing beam (21).

7. Rail vehicle according to one of the previous claims, characterised in that the driven wheels (4) at least of one of the intermediate wagons (1, 9) are loose wheels and are driven by engine-transmission units (5) disposed, preferably disposed standing, laterally in the intermediate wagon (1, 9).

8. Rail vehicle according to one of the previous claims, characterised in that the driven wheels (4) at least of one of the intermediate wagons (1, 9) are loose wheels and are driven by wheel hub motors.

## Revendications

1. Véhicule sur rails comprenant au moins deux voitures (6,11) reliées entre elles, dans lequel au moins une voiture (11) possède au moins un train de roulement et les extrémités, qui sont tournées l'une vers l'autre, des voitures (6,11) sont portées par une voiture intermédiaire (1,9) comportant au moins un train de roulement et sont reliées à cette voiture intermédiaire (1,9), et dans lequel au moins l'une des voitures (6,11) est agencée sous la forme d'une voiture à deux étages et au moins l'une des voitures intermédiaires (9) se raccordant aux voitures à deux étages, est équipée d'au moins un escalier (10) aboutissant à l'un des plans (6a,6b,11a,11b) de la voiture à deux étages (6,11) suivante, et dans lequel les voitures intermédiaires (1,9) comportent un châssis à portique, notamment une liaison transversale inférieure située entre les deux côtés du train de roulement.

2. Véhicule sur rails selon la revendication 1, caractérisé en ce que le train de roulement de la voiture intermédiaire (1,9) est intégré directement dans la structure porteuse de la voiture intermédiaire (1,9).

3. Véhicule sur rails selon la revendication 1 ou 2, caractérisé en ce que la structure porteuse des voitures intermédiaires (1,9) est supportée par l'intermédiaire d'éléments de ressort secondaires (31), de préférence des éléments de ressort pneumatiques, de préférence pourvus de dispositifs amortisseurs associés, sur le train de roulement de la voiture intermédiaire (1,9).

4. Véhicule sur rails selon les revendications 1 à 3, caractérisé en ce que les extrémités de la voiture (6,11), qui sont tournées vers la voiture intermédiaire respective (1,9), comportent des supports (19,20) qui font saillie au-delà de la caisse proprement dite de la voiture et que ces supports sont suspendus à la voiture intermédiaire (1,9) de préférence au moyen de ressorts séparés (22), éventuellement avec des dispositifs amortisseurs associés (23).

5. Véhicule sur rails selon les revendications 1 à 4, caractérisé en ce que les extrémités de la voiture (6,11), qui sont tournées vers la voiture intermédiaire respective (1,9), comportent des supports (19,20) qui font saillie au-delà de la caisse proprement dite de la voiture et que ces supports sont suspendus à la voiture intermédiaire (1,9) de préférence au moyen de ressorts séparés (22), éventuellement avec des dispositifs amortisseurs associés (23).

6. Véhicule sur rails selon la revendication 4 ou 5, caractérisé en ce que les ressorts séparés (22), éventuellement également les dispositifs amortisseurs associés (23), de chaque côté du véhicule sont reliés à la voiture intermédiaire (1,9) par l'intermédiaire d'un balancier (21).

7. Véhicule sur rails selon l'une des revendications précédentes, caractérisé en ce que les roues motrices (4) d'au moins l'une des voitures intermédiaires (1,9) sont des roues folles et sont entraînées par des unités formant moto-réducteurs (5) disposées latéralement dans la voiture intermédiaire (1,9), de préférence verticalement.

8. Véhicule sur rails selon l'une des revendications précédentes, caractérisé en ce que les roues motrices (4) d'au moins l'une des voitures intermédiaires (1,9) sont des roues folles et sont entraînées par des moteurs de moyeux de roues.
